# EUROPÄISCHE PATENTANMELDUNG

(11) **EP 4 674 777 A1**
(43) Veröffentlichungstag der Anmeldung: **07.01.2026**
(21) Anmeldenummer: 25183776.1
(22) Anmeldetag: 18.06.2025
(51) Int. Cl.: B65D 5/32, B65D 5/42, B65D 77/06, B65D 85/06, B65D 5/468

(54) **TRANSPORTSYSTEM FÜR FAHRRADKOMPONENTEN**

(30) Priorität: 25.06.2024 DE 102024117847
(71) Anmelder: DT Swiss AG, 2504 Biel (CH)
(72) Erfinder: Gil, Tomasz, 64-600 Oborniki (PL)
(74) Vertreter: BSB Patentanwälte Schütte & Engelen Partnerschaft mbB

(57) **Zusammenfassung**

Transportsystem (50) für Fahrradkomponenten (100) umfassend eine Transportboxeinheit (1) und eine Mehrzahl von Tascheneinheiten (40) zur Aufnahme von Fahrradkomponenten (100), wobei die Transportboxeinheit (1) mehrere Wandabschnitte (21-30) umfasst, welche in einer Transportstellung (3) Wandeinheiten (10-15) bilden, die einen Aufnahmeraum (4) begrenzen. In dem Aufnahmeraum (4) sind Fahrradkomponenten (1) in benachbart zueinander angeordneten Tascheneinheiten (40) aufnehmbar. Die Transportboxeinheit (1) und die Tascheneinheiten (40) sind jeweils in eine flache und stapelfähige Lagerstellung (2) überführbar. Jeder Wandabschnitt (21-30) ist mit wenigstens einem anderen Wandabschnitt (21-30) gelenkig verbunden, sodass in der Lagerstellung (2) mehrere Wandabschnitte (21, 22, 23, 24, 29, 29) flächig aneinander anliegen. In der Lagerstellung (2) sind die an der Längsseitenwand (11) angebrachten Wandabschnitte (29, 30) für die Deckenwand (14) und die Bodenwand (15) nach hinten umgeklappt und liegen an der Außenseite der Längsseitenwand dicht an. Ein Wandabschnitt (30) ist kürzer als der andere Wandabschnitt (29). Beide Wandabschnitte (29, 30) entsprechen zusammen einer Höhe (33) einer Seitenwand.

## Beschreibung

Die vorliegende Erfindung betrifft ein Transportsystem für Fahrradkomponenten und insbesondere für Laufräder von Fahrrädern. Das Transportsystem umfasst eine Transportboxeinheit zur Aufnahme einer Mehrzahl von Fahrradkomponenten und insbesondere Laufrädern von Fahrrädern.

Im Stand der Technik sind verschiedenste Transportsysteme für Fahrradkomponenten und für Laufräder von Fahrrädern bekannt geworden. Ein typisches Transportsystem umfasst einen Karton aus Pappe, in den eine Anzahl von zum Beispiel sechs Laufrädern gestellt wird. Es wird meist eine Pappschablone in den Karton eingesetzt, um die einzelnen Laufräder in dem Karton definiert beabstandet voneinander zu positionieren. Ein solches Transportsystem funktioniert grundsätzlich und wird bislang regelmäßig eingesetzt. Nachteilig an einem solchen bekannten Verpackungssystem ist, dass die einzelnen Bestandteile nach dem Transport regelmäßig entsorgt werden, sodass jedes Mal eine erhebliche Menge an Verpackungsmaterial als Müll entsorgt werden muss. Das verursacht zusätzliche Kosten, ist nicht nachhaltig und ist grundsätzlich nicht erstrebenswert.

Im Stand der Technik sind deshalb Transportsysteme bekannt geworden, bei denen Mehrwegverpackungen eingesetzt werden, die vom Hersteller zum Kunden und danach wieder zurückgesendet werden.

So zeigt die EP 2 716 573 B1 eine Mehrwegverpackung zum Transport von Reifen, Felgen, Kompletträdern und dergleichen mittels Paketdiensten, wobei zwischen einem Bodenelement und einem Deckelelement ein Faltenbalg vorgesehen ist, der drei Seitenwände ausbildet. Eine klappbare Seitenwand dient zum Verschließen des Transportbehälters. Durch den Faltenbalg können leere Transportbehälter zusammengedrückt werden, sodass sich das Transportmaß für einen Rücktransport verringert. Diese bekannten Mehrwegverpackungen funktionieren und ermöglichen einen effektiven Versand einzelner Laufräder über Paketdienste. Nachteilig ist der nicht unerhebliche Aufwand beim Einpacken und Auspacken der Laufräder. Für die Versendung großer Mengen eignet sich dieses Mehrwegsystem deshalb nicht besonders gut.

Aus der EP 3 556 678 B1 ist ein Transportsystem für Laufräder von Zweiradfahrzeugen bekannt geworden, mit dem eine Mehrzahl von Laufrädern effektiv versendet werden kann. Das Transportsystem umfasst einen als Stapelbehälter ausgestatteten Behälter, der in Art eines Ringes umlaufende und einen Innenraum des Stapelbehälters begrenzende Wände aufweist. Über lösbare Riegelelemente kann der Stapelbehälter an einem separaten Boden befestigt werden. Es können mehrere Stapelbehälter übereinander positioniert werden und nur der oberste Stapelbehälter benötigt einen Deckel. Nach erfolgtem Transport können die Laufräder entsprechend entnommen werden. Von dem Stapelbehälter können dann der Boden und der Deckel abgenommen werden. Der umlaufende Ring des Stapelbehälters kann zerlegt werden, um das Packmaß für die Rücksendung zu verringern. Nach erfolgter Rücksendung können die Einzelteile wieder zusammengesetzt werden und es kann ein erneuter Transport erfolgen. Dieses bekannte Transportsystem für Laufräder von Fahrrädern ermöglicht die Wiederverwendung des Transportsystems und somit nachhaltige Mehrwegverpackungen. Nachteilig ist aber der nicht unerhebliche Aufwand beim Verpacken von Laufrädern und auch bei der Zerlegung des Transportsystems und des Stapelbehälters und dem anschließenden Wiederaufbau vor dem nächsten Verpacken.

Es ist deshalb die Aufgabe der vorliegenden Erfindung, ein Transportsystem für Fahrradkomponenten und insbesondere für Laufräder von Fahrrädern zur Verfügung zu stellen, welches eine nachhaltige Verwendung ermöglicht, die Versendung von großen Mengen von Fahrradkomponenten und ein effizientes Einpacken und Auspacken der Fahrradkomponenten ermöglicht.

Diese Aufgabe wird gelöst durch ein Transportsystem für Fahrradkomponenten und insbesondere Laufräder von Fahrrädern mit den Merkmalen des Anspruchs 1. Bevorzugte Weiterbildungen der Erfindung sind Gegenstand der Unteransprüche. Weitere Vorteile und Merkmale der vorliegenden Erfindung ergeben sich aus der allgemeinen Beschreibung und der Beschreibung der Ausführungsbeispiele.

Ein erfindungsgemäßes Transportsystem für Fahrradkomponenten und insbesondere Laufräder von Fahrrädern umfasst eine Transportboxeinheit und eine Mehrzahl von Tascheneinheiten zur Aufnahme von Fahrradkomponenten und insbesondere Laufrädern. Die Transportboxeinheit umfasst mehrere Wandabschnitte, welche in einer Transportstellung Wandeinheiten bilden, die einen Aufnahmeraum begrenzen. In dem Aufnahmeraum sind mehrere Fahrradkomponenten in benachbart zueinander angeordneten Tascheneinheiten aufnehmbar. Die Transportboxeinheit und die Tascheneinheiten sind jeweils in eine flache und stapelfähige Lagerstellung überführbar. Dabei ist jeder Wandabschnitt der Transportboxeinheit mit wenigstens einem anderen Wandabschnitt gelenkig verbunden, sodass in der Lagerstellung mehrere Wandabschnitte der Transportboxeinheit flächig aneinander anliegen. Insbesondere sind in der Lagerstellung die an der Längsseitenwand angebrachten Wandabschnitte für die Deckenwand und die Bodenwand nach hinten umgeklappt und liegen an der Außenseite der Längsseitenwand dicht an. Vorzugsweise ist ein Wandabschnitt kürzer als der andere Wandabschnitt. Besonders bevorzugt entsprechen beide Wandabschnitte zusammen einer Höhe einer Seitenwand.

Das erfindungsgemäße Transportsystem hat viele Vorteile. Ein erheblicher Vorteil des erfindungsgemäßen Transportsystems für Fahrradkomponenten und insbesondere Laufräder von Fahrrädern besteht in der einfachen Handhabung beim Einpacken und auch beim Auspacken der Fahrradkomponenten. Weiterhin wird eine einfache und platzsparende Aufbewahrung des Transportsystems ermöglicht. Der Aufbau und auch der Abbau des Transportsystems sind einfach und schnell durchzuführen. Das gewährleistet eine kostengünstige Verwendung des Transportsystems.

Es ist möglich, die Einpackzeiten für Laufräder von Fahrrädern und auch die Auspackzeiten zu verringern, sodass sich schon allein durch den effektiveren Einsatz des Transportsystems ein Zeit- und somit Kostenvorteil des erfindungsgemäßen Transportsystems ergibt. Es ist sehr vorteilhaft, dass auch mit dieser schnellen und einfachen Handhabung der Schutz des Produktes jederzeit gewährleistet ist.

Da keinerlei Messer o.ä. zur Öffnung der Verpackung erforderlich ist, reduziert sich das Risiko einer Beschädigung eines Produktes sogar.

Dadurch, dass jeder Wandabschnitt der Transportboxeinheit mit wenigstens einem anderen Wandabschnitt gelenkig verbunden ist, ergibt sich eine flexible Transportboxeinheit, bei der die einzelnen Wandabschnitte insgesamt zusammenhängend ausgebildet sind. Das verhindert, dass einzelne Teile verloren gehen oder gesucht werden müssen, um eine Transportboxeinheit in die Transportstellung zu überführen.

Der Aufbau, der Abbau und die Lagerhaltung des Transportsystems werden gegenüber dem bisherigen Verfahren und dem weiteren Stand der Technik erheblich vereinfacht und beschleunigt.

Besonders bevorzugt ist keinerlei Werkzeug zum Aufbau und Abbau der Tascheneinheiten, der Transportboxeinheit und des gesamten Transportsystems nötig. Beim Verstauen der Fahrradkomponenten in die Tascheneinheiten und beim Einstellen und Einpacken in die Transportboxeinheit wird vorzugsweise keinerlei Werkzeug benötigt. Ebenso werden besonders bevorzugt beim Öffnen der Transportboxeinheit (am Zielort) und beim Entnehmen der Tascheneinheiten daraus und beim Entnehmen der Fahrradkomponenten aus den Tascheneinheiten keinerlei Werkzeuge benötigt. Auch das Überführen der Transportboxeinheit und der Tascheneinheiten in die Lagerstellung geht besonders bevorzugt ohne Werkzeug.

Allenfalls zur Montage oder Demontage von separaten Anbauteilen wie z.B. Tachogeräten, Ritzeleinrichtungen oder Bremsscheiben oder dgl. kann Werkzeug nötig sein, aber das hat nichts mit dem Transport zu tun, sondern mit der normalen Montage von Fahrradkomponenten.

Weiterhin ist es besonders bevorzugt und auch sehr vorteilhaft, dass in der Lagerstellung keinerlei Teile der Transportboxeinheit oder der Tascheneinheiten separat voneinander gelagert werden müssen. Zum Aufbau der Transportboxeinheit ist kein separates Teil nötig. Alle Teile hängen vorzugsweise aneinander. Folglich können auch Einzelteile der Transportboxeinheit oder auch der Tascheneinheit nicht verloren gehen.

Durch die gelenkige Verbindung der Wandabschnitte können mehrere Wandabschnitte flächig aneinander anliegen, wodurch eine besonders kompakte Form in der Lagerstellung ermöglicht wird. Dabei liegen mehr als zwei Wandabschnitte flächig aneinander an.

In einer besonderen Ausgestaltung umfasst das Transportsystem wenigstens eine Transportboxeinheit und eine Mehrzahl von in Tascheneinheiten aufgenommenen Fahrradkomponenten. Die Transportboxeinheit umfasst mehrere Wandabschnitte, welche in einer Transportstellung Wandeinheiten bilden, die einen Aufnahmeraum begrenzen. In dem Aufnahmeraum sind Fahrradkomponenten in benachbart zueinander angeordneten Tascheneinheiten aufgenommen. Die Transportboxeinheit und die Tascheneinheiten sind jeweils in eine flache und stapelfähige Lagerstellung überführbar. Jeder Wandabschnitt ist mit wenigstens einem anderen Wandabschnitt gelenkig verbunden, sodass in der Lagerstellung mehrere Wandabschnitte flächig aneinander anliegen. Besonders bevorzugt sind in dem Transportsystem Laufräder von Fahrrädern in den Tascheneinheiten in dem Aufnahmeraum der Transportboxeinheit aufgenommen.

In allen Ausgestaltungen ist es bevorzugt, dass die Transportboxeinheit insgesamt sechs Wandeinheiten umfasst und vorzugsweise bilden zwei Wandeinheiten die Längsseitenwände und insbesondere bilden zwei Wandeinheiten die beiden Querseitenwände. Eine Wandeinheit bildet eine Deckenwand und eine Wandeinheit bildet die Bodenwand. Dabei kann jede Wandeinheit aus mehreren Wandabschnitten bestehen. Ein einzelner und insbesondere jeder einzelne Wandabschnitt ist besonders bevorzugt jeweils einstückig ausgebildet. Besonders bevorzugt werden die Längsseitenwände jeweils (wenigstens im Wesentlichen oder vollständig) aus einem einzigen Wandabschnitt gebildet. Die Größe der Längsseitenwände ist dabei insbesondere so bemessen, dass sie die Aufnahmefläche einer Europalette nicht übersteigt.

In bevorzugten Ausgestaltungen ist jeweils eine Fahrradkomponente in jeweils einer Taschenkammer der Tascheneinheit aufnehmbar bzw. aufgenommen. Dadurch wird eine Fahrradkomponente vor direkten Kontakt mit einer anderen Fahrradkomponente in einer anderen Tascheneinheit durch eine gepolsterte Taschenwandung der Tascheneinheit geschützt. Insbesondere sind die Fahrradkomponenten und vorzugsweise Laufräder nicht durch eine Schablone definiert in der Transportboxeinheit gehalten bzw. positioniert, sondern werden passend nebeneinander im Innenraum positioniert und durch die Tascheneinheiten vor gegenseitigem Kontakt geschützt. Es hat sich herausgestellt, dass mit (gepolsterten) Taschenwandungen ein ausreichender und zuverlässiger Schutz erzielt wird.

In vorteilhaften Ausgestaltungen umfasst eine Tascheneinheit zwei insbesondere rechteckige gepolsterte Taschenwandungen, die miteinander vernäht sind. Auf einer Außenseite einer Taschenwandung ist insbesondere ein Aufnahmefach aufgenäht, welches zur Aufnahme von kleinen Teilen oder einer Aufbauanleitung oder Bedienungsanleitung einer Fahrradkomponente dienen kann.

Vorzugsweise umfasst die Taschenkammer der Tascheneinheit wenigstens ein mehrlagiges Gewebe. Dadurch kann ein zuverlässiger Schutz vor Beschädigungen erreicht werden. Denkbar und bevorzugt ist, dass die Tascheneinheit an z.B. exponierten Stellen verstärkt ist, damit die Tascheneinheit viele Transporte übersteht und das darin aufgenommene Produkt dabei zuverlässig schützt. Exponierte Stellen sind insbesondere die Ecken der Tascheneinheit oder auch ein mittlerer Bereich, da sich dort bei Laufrädern die Nabe und deren Endanschläge befinden. An exponierten oder geeigneten Stellen können (separate) Verstärkungselemente aufgebracht oder eingebracht sein.

Vorzugsweise bildet in der Transportstellung ein (einziger) Wandabschnitt eine bzw. die Längsseitenwand vollständig aus. Besonders bevorzugt sind beide Längsseitenwände jeweils einstückige Wandeinheiten. Dadurch erhält die Transportboxeinheit eine definierte Grundstruktur. Das ermöglicht einen einfachen Aufbau der Transportboxeinheit in die Transportstellung und ebenso auch eine unkomplizierte und einfache Überführung in die Lagerstellung.

Vorzugsweise bilden in der Transportstellung zwei gelenkig miteinander verbundene Wandabschnitte (gemeinsam) eine (vollständige) Querseitenwand. Die Querseitenwand ist dabei eine Wandeinheit der Transportboxeinheit.

In vorteilhaften Ausgestaltungen ist die Längsseitenwand an beiden Längsenden jeweils mit einem Wandabschnitt einer Querseitenwand gelenkig verbunden. Vorzugsweise ist die bzw. wenigstens einer Längsseitenwand an ihrem oberen Ende (im aufgebauten Zustand) mit einem Wandabschnitt gelenkig verbunden, der wenigstens einen Teil der Deckenwand bildet. Vorzugsweise ist die bzw. wenigstens eine Längsseitenwand an ihrem unteren Ende (im aufgebauten Zustand) mit einem Wandabschnitt gelenkig verbunden, der wenigstens einen Teil der Bodenwand bildet. Besonders bevorzugt ist eine Längsseitenwand an den beiden Längsenden und am oberen Ende und am unteren Ende jeweils mit wenigstens einem Wandabschnitt gelenkig verbunden.

In vorteilhaften Ausgestaltungen liegen die mit einer Längsseitenwand an ihren oberen und unteren Enden gelenkig verbundenen Wandabschnitte in der Lagerstellung (nach hinten) umgeklappt jeweils auf der Außenseite der Längsseitenwand an. Insbesondere überlappen sich in der (nach hinten umgeklappten) Lagerstellung die mit einer Längsseitenwand an ihrem oberen und unteren Enden gelenkig verbundenen Wandabschnitte nicht und sie stoßen regelmäßig auch nicht aneinander. Es ist aber möglich, dass sich diese Wandabschnitte mit ihren vorderen Kanten fast berühren oder nahezu aneinander anstoßen, ohne sich zu überlappen. Dadurch wird ein besonders platzsparendes Transportsystem zur Verfügung gestellt.

Vorzugsweise sind die mit einer Längsseitenwand an ihren oberen und unteren Enden gelenkig verbundenen Wandabschnitte in Querrichtung ungleich breit ausgebildet. Das bedeutet, dass der Wandabschnitt, der am oberen Ende einer Längsseitenwand gelenkig angebunden ist, eine andere Breite aufweist als der Wandabschnitt, der an dem unteren Ende der Längsseitenwand gelenkig angebunden ist. In besonders vorteilhaften Ausgestaltungen ergeben die beiden unterschiedlichen Breiten der Wandabschnitte zusammen (etwa) die Höhe der Transportboxeinheit in der Transportstellung.

Vorzugsweise überlappt sich in der Transportstellung der mit einer Längsseitenwand an dem oberen Ende gelenkig verbundene Wandabschnitt mit dem an dem oberen Ende der anderen Längsseitenwand gelenkig verbundenen Wandabschnitt wenigstens abschnittsweise. Entsprechendes gilt auch für die an den unteren Enden der Längsseitenwände gelenkig angebundenen Wandabschnitte.

Insbesondere sind in der Lagerstellung in der Mitte der Längsseitenwand mittig zwischen den Längsenden und den Querenden der Längsseitenwand vier Wandabschnitte parallel zueinander angeordnet. Insbesondere liegen in der Lagerstellung an den Längsenden der Längsseitenwand sechs Wandabschnitte parallel (und dicht) aufeinander. In der Mitte liegen insbesondere zwei Wandabschnitte einer Querseitenwand aufeinander. Daran schließt sich nach außen (senkrecht zu der Längsseitenwand) auf beiden Seiten jeweils eine Längsseitenwand an. Weiter nach außen schließen sich die umgeklappten Wandabschnitte an, die die Bodenwand und die Deckenwand bilden.

Vorzugsweise sind in der Lagerstellung die an der Längsseitenwand angebrachten Wandabschnitte für die Deckenwand und die Bodenwand nach hinten umgeklappt und liegen dicht an der Außenseite der Längsseitenwand an. Der Begriff "dicht" bedeutet hier, dass sich die Wandabschnitte nicht überlappen und somit beide jeweils unmittelbar und regelmäßig vollständig an der Außenseite der Seitenwand anliegen.

Ein - nicht zu unterschätzender - Vorteil dabei ist, dass die Transportboxeinheit (Verpackung) dadurch in der Lagerstellung keinerlei exponierte Stellen aufweist, welche auf der Fläche Ecken und Kanten bietet, die zum Beispiel durch Anstoßen oder Hängenbleiben eine frühzeitige Beschädigung der Transportboxeinheit begünstigen. Auch sind die Stapelbarkeit und die Entnahme von einem Stapel besser. Dadurch bleibt die Transportboxeinheit länger nutzbar, was nachhaltiger ist.

Vorzugsweise ist ein Wandabschnitt kürzer als der andere Wandabschnitt und beide Wandabschnitte zusammen weisen insgesamt eine Breite bzw. Höhe auf, die der Höhe einer Seitenwand entspricht. Dabei sind Abweichungen von 2% oder 5 % oder gegebenenfalls auch 7,5% oder sogar 10% möglich. Vorzugsweise 5% oder weniger.

Vorzugsweise wird eine gelenkige Verbindung zwischen zwei Wandabschnitten über einen verstärkten Klebestreifen zur Verfügung gestellt. Ein verstärkter Klebestreifen bildet eine gelenkige Verbindung der beiden Wandabschnitte. Der verstärkte Klebestreifen erstreckt sich vorzugsweise über einen wesentlichen Anteil der Kontaktlänge der beiden Wandabschnitte. Insbesondere erstreckt sich der verstärkte Klebestreifen über die vollständige Länge der Stoßstelle der miteinander verbundenen Wandabschnitte. Dadurch wird eine hohe Stabilität erreicht. Außerdem wird ein zuverlässiger und dichter Verschluss der Transportboxeinheit gewährleistet.

Durch den Einsatz von verstärkten Klebestreifen ist die Transportboxeinheit einfach reparierbar, da defekte Wandabschnitte schnell und einfach ausgetauscht werden können. Ebenso kann bei Bedarf ein defekter Klebestreifen einfach ausgetauscht werden. Als verstärkte Klebestreifen eignen sich insbesondere Gewebeband und fadenverstärktes Klebeband, wobei der Klebestreifen auf beide miteinander (gelenkig) zu verbindenden Teile aufgebracht wird.

Versuche haben gezeigt, dass auch nach mehreren hundert Vorgängen kein nennenswerter Verschleiß vorlag.

Vorzugsweise sind alle Wandabschnitte gelenkig miteinander verbunden. Besonders bevorzugt sind alle Teile der Transportboxeinheit fest (und gelenkig) miteinander verbunden. Separate Teile sind nicht nötig. Das erleichtert das Handling. Es können keine Teile verloren gehen.

Besonders bevorzugt werden wenigstens einige Wandabschnitte und insbesondere alle Wandabschnitte wenigstens teilweise aus einem Hohlkammermaterial gefertigt.

Das Material der Wandabschnitte kann insbesondere ein Kunststoff oder ein Naturstoff sein. Insbesondere ist es auch möglich, recyceltes Material zu verwenden. Die Wandabschnitte können beispielsweise aus recycelter Pappe, recyceltem Papier oder recyceltem Kunststoff hergestellt werden.

Wenigstens einige und vorzugsweise alle Wandabschnitte sind in allen Ausgestaltungen insbesondere mehrschichtig aufgebaut, so (oder ähnlich) wie zum Beispiel Wellkarton. Dadurch bleibt die Transportboxeinheit als Verpackung leicht und ist trotzdem sehr widerstandsfähig.

Vorzugsweise sind an den Wandabschnitten, die die Bodenwand und die die Deckenwand bilden, Verschlusseinheiten zum Beispiel in Form von Klettverschlusseinheiten oder dergleichen angebracht, um die beiden Wandabschnitte der Deckenwand oder der Bodenwand einfach lösbar miteinander zu verbinden. Dabei sind die Verschlusseinheiten so auf den Innen- bzw. Außenseiten angebracht, dass sie ineinander eingreifen und einen zuverlässigen Verschluss und Halt ermöglichen. Möglich und bevorzugt ist es, dass die Verschlusseinheiten auf den Wandabschnitten festgenäht bzw. angenäht sind. Das ermöglicht eine einfache Positionierung, die einen schnellen und zuverlässigen Verschluss ermöglicht.

Vorzugsweise können zusätzliche Verbindungselemente in Form von zum Beispiel Schließstreifen und/oder Sicherungsstreifen auf Wandabschnitten angebracht werden. Auch solche Schließstreifen oder Sicherungsstreifen können als Klettverschlusselemente ausgeführt sein und ermöglichen eine schnelle und einfache Verbindung und ebenso auch ein schnelles und einfaches Lösen.

Einzelne Verschlusseinheiten oder Verbindungselemente können auch durch Druckknopfelemente gebildet werden.

Vorzugsweise beträgt eine Höhe einer Transportboxeinheit in der Transportstellung weniger als 80 cm und insbesondere beträgt eine Höhe einer Transportboxeinheit in der Lagerstellung weniger als 15 cm oder weniger als 10 cm oder weniger als 5 cm.

In bevorzugten Ausgestaltungen sind die Transportboxeinheiten derart gestaltet, dass in der Transportstellung zwei Transportboxeinheiten nebeneinander passgenau (und ohne Überstand) auf eine Europalette passen. Insbesondere ist in der Lagerstellung ein Stapel von zusammengeklappten Transportboxeinheiten vollständig (und ohne Überstand) auf einer Europalette positionierbar.

Das Transportsystem kann eine Europalette und zwei darauf positionierte Transportboxeinheiten umfassen, in denen jeweils eine Mehrzahl von beispielsweise sechs Laufrädern enthalten sind. Es ist möglich, mehrere Transportboxeinheiten übereinanderzustapeln. In besonders bevorzugten Ausgestaltungen werden jeweils drei Lagen mit jeweils zwei Transportboxeinheiten pro Palette transportiert. Vorzugsweise werden in einer Transportboxeinheit sechs Laufräder eines Fahrrads als Fahrradkomponenten aufgenommen und transportiert. Das bedeutet, dass vorzugsweise insgesamt 36 Laufräder pro Europalette transportiert werden. Damit wird die beste "Füllung" von "gängigen" Lastkraftwagen und Transportmitteln erreicht. Die Positionierung auf einer Palette und insbesondere Europalette trägt zur Stabilisierung bei.

In allen Ausgestaltungen und Weiterbildungen der Erfindung können die Fahrradkomponenten und insbesondere die Laufräder mit oder ohne Reifen, mit oder ohne Bremsscheiben, mit oder ohne Zahnkränze, mit oder ohne weitere Anbauteile und Zubehör verpackt und/oder verschickt werden. Je nach Bedürfnissen des Kunden, der die Fahrradkomponenten und Laufräder entsprechend in seinem Montagebetrieb weiterverbaut. Generell erfolgt eine Lieferung eher an einen gewerblichen Betrieb wie einen Montagebetrieb als an einen Endkunden, was aber auch vorkommen kann.

Es können auch weitere Teile und Anbauteile aufgenommen sein, wie z. B. Reifen, Schläuche, Ventile, Bremsscheiben, Ritzeleinrichtungen, Felgenbänder, Rückstrahler, Speichenschutzscheiben, Tachokomponenten und weitere Teile und anderes Zubehör.

Weitere Vorteile und Merkmale der vorliegenden Erfindung ergeben sich aus den Ausführungsbeispielen, die im Folgenden mit Bezug auf die beiliegenden Figuren erläutert werden.

In den Figuren zeigen:
- Figur 1: eine schematische Darstellung eines Mountainbikes;
- Figur 2: eine schematische Darstellung eines Rennrades;
- Figur 3: eine schematische perspektivische Darstellung eines Transportsystems mit einer Transportboxeinheit;
- Figur 4: ein Laufrad, eine Tascheneinheit und ein in der Tascheneinheit positioniertes Laufrad;
- Figur 5: eine schematische Ansicht des Transportsystems in einer Lagerstellung;
- Figur 6: eine schematische Draufsicht auf das Transportsystem nach Figur 5;
- Figur 7: das Transportsystem aus Figur 5 in einem teilweise aufgebauten Zustand;
- Figur 8: eine Abwicklung der Wandabschnitte einer Transportboxeinheit des erfindungsgemäßen Transportsystems; und
- Figuren 9: und 10 die Transportboxeinheit des erfindungsgemäßen Transportsystems in schematischen Ansichten beim Überführen in die Transportstellung.

In den Figuren 1 und 2 sind Fahrräder 200 dargestellt, die jeweils über mehrere Fahrradkomponenten 100 verfügen. Das Mountainbike bzw. Rennrad bzw. Gravel-Rad 200 verfügt jeweils über ein Vorderrad 101 und ein Hinterrad 102. An dem Hinterrad 102 ist eine Ritzeleinrichtung 111 vorhanden. Die beiden Räder 101, 102 verfügen über Speichen 109 und eine Felge 110. Es können konventionelle Felgenbremsen oder auch andere Bremsen wie zum Beispiel Scheibenbremsen vorgesehen sein.

Ein Fahrrad 100 verfügt über einen Rahmen 103, einen Sattel 107, eine Gabel bzw. Federgabel 104 und im Falle des Mountainbikes kann ein Hinterraddämpfer 105 vorgesehen sein. Zum Antrieb dient eine Tretkurbel 112 mit Pedalen. Gegebenenfalls kann ein elektrischer Hilfsantrieb an der Tretkurbel 112 und/oder den Rädern vorgesehen sein.

Figur 3 zeigt eine perspektivische Ansicht eines erfindungsgemäßen Transportsystems 50 mit einer Transportboxeinheit 1 in, in der mehrere und hier sechs Laufräder 101, 102 von Fahrrädern 200, wie sie beispielsweise in den Figuren 1 und 2 abgebildet sind, aufgenommen sind. Dabei ist jedes einzelne Laufrad 101, 102 in einer separaten Tascheneinheit 40 aufgenommen, um eine Beschädigung der einzelnen Laufräder 101, 102 durch einen Kontakt und ein Aneinanderstoßen innerhalb der Transportboxeinheit 1 zu verhindern.

In einer Transportboxeinheit 1 können Vorder- oder Hinterräder oder gemischte Laufräder untergebracht werden. Es können z.B. Laufradsätze eingebracht werden, je nach Wunsch des Kunden. Ebenfalls können mehr oder weniger Zubehör- und Anbauteile untergebracht werden.

Figur 3 zeigt eine perspektivische Ansicht der Transportboxeinheit 1, wobei die quaderförmige Gestalt erkennbar ist. Die Transportboxeinheit 1 verfügt über zwei Stirnseiten- oder Querseitenwände 10, 12 und über zwei Längsseitenwände 11, 13, eine Deckenwand 14 und eine Bodenwand 15.

Die Längsseitenwände 11, 13 sind hier einstückig gefertigt und bestehen jeweils nur aus einem einzigen Wandabschnitt 28 bzw. 23 (vergleiche Figur 8).

An der vorderen Querseitenwand 10 sind die beiden Wandabschnitte 21, 22 erkennbar, die über einen sich hier in senkrechter Richtung über die vollständige Höhe erstreckenden (verstärkten) Klebestreifen 35 (dauerhaft) gelenkig miteinander verbunden sind. Der Klebestreifen wird grundsätzlich einmalig aufgebracht und bleibt für viele Transportvorgänge funktionsfähig. Auch nach hundert oder mehreren hundert Tests blieben die geforderten Eigenschaften erhalten.

Auf dem Wandabschnitt 21 ist im oberen Bereich ein Griffloch bzw. ein Griff 34 vorgesehen, um ein leichtes Halten und Tragen der Transportboxeinheit 1 zu ermöglichen. Der Rand kann verstärkt sein. Der andere Wandabschnitt 22 der vorderen Querseitenwand 10 verfügt in unteren Bereich über eine Dokumententasche 36, die beispielsweise transparent ausgebildet sein kann und zur Aufnahme von kleinen Teilen und insbesondere Dokumenten dient, um Aufschluss über den Inhalt der verschlossenen Transportboxeinheit 1 zu geben.

Abgesehen von den beiden Längsseitenwänden 11 und 13 sind die anderen Wandeinheiten 10, 12 und 14, 15 jeweils nicht einstückig ausgebildet, sondern verfügen jeweils über wenigstens zwei (jeweils wiederum einstückig ausgebildete) Wandabschnitte. Die Querseitenwand 10 umfasst die Wandabschnitte 21 und 22 und die hier nicht konkret sichtbare Querseitenwand 12 verfügt über die Wandabschnitte 26, 27 (vergleiche Figur 8).

Die Oberseite mit der Deckenwand 14 umfasst die Wandabschnitte 24 und 29 und die Unterseite bzw. die Bodenwand 15 umfasst die Wandabschnitte 25 und 30. Jeder Wandabschnitt 21 bis 30 ist mit wenigstens einem anderen Wandabschnitt über eine gelenkige Verbindung 35 gelenkig verbunden, um ein Umklappen der jeweiligen Wandabschnitte relativ zueinander zu ermöglichen. Die beiden Längsseitenwände 11 und 13 sind an allen vier Kanten mit jeweils einem Wandabschnitt gelenkig verbunden. Die Wandabschnitte 21, 22 und 26, 27 der Querseitenwände 10, 12 sind an den oberen und unteren Enden 7, 8 nicht mit einem weiteren Wandabschnitt verbunden.

Figur 4 zeigt ein Laufrad 102 als Fahrradkomponente 100, eine Tascheneinheit 40 und eine schematische Darstellung eines Querschnitts eines in der Tascheneinheit 40 aufgenommenen Laufrades 101. Davon werden vorzugsweise sechs in die Transportboxeinheit 1 eingebracht.

Die Tascheneinheit 40 verfügt über eine Taschenkammer 41, die durch eine vordere Taschenwandung 42 und eine hintere Taschenwandung 43 begrenzt ist. Die beiden Taschenwandungen 42, 43 sind miteinander vernäht. Die Nähte 46 stabilisieren die Tascheneinheit. Im hier oberen Bereich sind die Taschenwandungen 42 und 43 im Bereich der Lasche 47 nicht miteinander verbunden, sodass dort ein Laufrad 102 oder 101 in die Taschenkammer 41 eingeführt werden kann. Anschließend kann die Lasche 47 umgelegt und in die Taschenkammer 41 eingeschoben werden, sodass die Taschenkammer 41 der Tascheneinheit verschlossen wird.

Auf zum Beispiel der Vorderseite der Taschenkammer 41 kann auf der Taschenwandung 42 außen ein Aufnahmefach 45 angebracht sein, welches zur Aufnahme von kleinen Teilen oder zum Beispiel einer Bedienungsanleitung dient. Die Taschenwandungen 42 und 43 sind hier aus einem mehrlagigen Gewebe gefertigt und schützen dadurch ein in der Taschenkammer 41 aufgenommenes Laufrad vor Beschädigungen durch Kontakt mit einer weiteren Fahrradkomponente 100. In den Ecken oder an den Kanten oder zum Beispiel in der Mitte können Verstärkungselemente 48 (innen oder außen) aufgebracht sein, um die einer besonderen Belastung ausgesetzten Stellen der zu transportierenden Fahrradkomponenten oder der Tascheneinheit besser zu schützen.

Figur 5 zeigt eine Seitenansicht der Transportboxeinheit 1 in einer Lagerstellung 2, in der die Transportboxeinheiten nur extrem wenig Raum einnimmt. In der Lagerstellung 2 sind die einzelnen Wandabschnitte 21 bis 30 der Transportboxeinheit 1 zusammengefaltet. Dabei liegen die beiden Wandeinheiten 21, 22 und 26, 27 der Querseitenwände 10, 12 jeweils flach aufeinander. Es schließt sich jeweils einer Längsseitenwand 11 bzw. 13 mit dem einstückigen Wandabschnitt 23 bzw. 28 an. Nach oben bzw. unten schließen sich die umgeklappten Wandabschnitte 24 der Deckenwand und 29 der Deckenwand an. So ergibt sich im mittleren Bereich gegebenenfalls ein geringer Hohlraum zwischen den insgesamt vier Wandabschnitten, während in den Endbereichen jeweils sechs Wandabschnitte flach aufeinander aufliegen. Insgesamt wird in der Lagerstellung 2 nur eine sehr geringe Dicke bzw. Höhe 37 erreicht.

Während die Höhe 33 der Transportboxeinheit 1 in der Transportstellung (vergleiche Figuren der 3 und 6) 65 cm, 70 cm oder bis zu 80 cm betragen kann, beträgt die Höhe 37 der Transportboxeinheit 1 in der Lagerstellung 2 hier weniger als 10 cm und kann 5 cm oder sogar nur 4 cm oder dergleichen betragen. Dabei beträgt die Dicke einer einzelnen Wandung bzw. eines Wandabschnitts 21 bis 30 in einer konkreten Ausgestaltung etwa 6 mm, sodass sich eine Höhe 37 von unter 4 cm ergeben kann. Das ermöglicht die Stapelung von vielen Transportboxeinheiten 1 in der Lagerstellung mit einem sehr geringen Raumbedarf.

Figur 6 zeigt eine Draufsicht auf eine liegende und noch zusammengeklappte Transportboxeinheit 1 in der Lagerstellung 2 gemäß Figur 5. Dabei ist erkennbar, dass die Wandabschnitte 29 und 30 sich über die vollständige Fläche der Längsseitenwand 11 erstrecken und die Längsseitenwand 11 verdecken. Die Wandabschnitte 29 und 30 sind nach hinten umgeklappt und überlappen sich hier nicht.

In dieser Darstellung sind auch die Verschlusseinheiten 16 und 17 zu erkennen, von denen jeweils drei in Längsrichtung versetzt vorgesehen sind. Dabei sind die Verschlusseinheiten 16 auf dem Wandabschnitt 29 außenliegend angebracht und unmittelbar sichtbar.

Die Verschlusseinheiten 17 sind auf der Innenseite des Wandabschnitts 30 aufgebracht, sodass in der Darstellung gemäß Figur 6 im Prinzip nur die Naht 20 zu erkennen ist, mit der die Verschlusseinheiten 17 an dem Wandabschnitt 30 befestigt ist.

In dem Ausführungsbeispiel sind die Verschlusseinheiten 16, 17 als flächige Klettverschlusselemente ausgeführt, die durch leichten Druck miteinander verbunden werden können.

Die beiden Wandabschnitte 29 und 30 weisen hier eine unterschiedliche Höhe 31 bzw. 32 auf. Der Wandabschnitt 29 bildet den äußeren Wandabschnitt der Deckenwand 14 und erstreckt sich über die vollständige Breite der Deckenwand. Der Wandabschnitt 30 bildet einen Teil der Bodenwand 15 und überlappt in der Transportstellung 3 mit dem Wandabschnitt 25 der Bodenwand 15. Durch die Überlappung der Wandabschnitte 25, 30 bzw. 24, 29 werden belastbare und stabile Wandeinheiten 14, 15 zur Verfügung gestellt.

Figur 7 zeigt eine Draufsicht auf eine teilweise in die Transportstellung überführte Transportboxeinheit 1. Dabei wurden die Wandabschnitte 21, 22 und 26, 27 der Querseitenwände 10, 12 ausgeklappt. Weiterhin wurden die Wandabschnitte 25, 30 entsprechend umgeklappt, um die Bodenwand 15 zu bilden. Im Inneren der Transportboxeinheit 1 ist der Aufnahmeraum 4 zu erkennen, der durch die Längsseitenwände 11, 13 und die Querseitenwände 10, 12 seitlich begrenzt wird. Zum Verschließen müssen noch die Wandabschnitte 24, 29 an den Längsseitenwänden 11, 13 (nach oben) umgeklappt, aufeinandergelegt und miteinander verbunden werden.

Figur 8 zeigt eine Abwicklung der Transportboxeinheit 1, wobei die einzelnen Wandabschnitte 21 bis 30 erkennbar sind. Die Wandabschnitte 21 bis 30 sind jeweils mit wenigstens einem anderen Wandabschnitt gelenkig verbunden. So ist der Wandabschnitt 21 gelenkig mit dem Wandabschnitt 22 und mit dem Wandabschnitt 28 verbunden. Der Wandabschnitt 22 ist über eine gelenkige Verbindung in Form zum Beispiel eines verstärkten Klebestreifen 35 mit dem Wandabschnitt 23 bzw. der Längsseitenwand 13 verbunden.

An den Längsseiten ist die Längsseitenwand 23 mit den Wandabschnitten 24, 25 verbunden. Der Wandabschnitt 24 am oberen Ende des Wandabschnitts 23 bildet in der Transportstellung 3 einen Teil der Deckenwand 14. Über die Verschlusseinheiten 16 und die Verschlusseinheiten 17 an dem Wandabschnitt 29 werden in der Transportstellung 3 die Wandabschnitte 29 und 24 miteinander verbunden. Zur zusätzlichen Sicherung können die Verbindungselemente 18, 19 dienen. Hier sind die Verbindungselemente 18 als Zusatzbänder ausgeführt, die seitlich von den Wandabschnitten 24, 29 abstehen und mit den Verbindungselementen 19 auf den Wandabschnitten 22 und 27 der Querseitenwände 10 und 12 verbunden werden.

In Figur 8 sind auch die Griffe 34 und die beiden Dokumententaschen 36 erkennbar.

Die Verschlusseinheiten 16, 17 und die Verbindungselemente 18, 19 sind so angeordnet, dass eine hohe Belastbarkeit der Transportboxeinheit 1 in der Transportstellung 3 erreicht wird.

Alle Wandabschnitte 21 bis 30 sind miteinander verbunden. Weitere Teile werden zum Aufbau der Transportboxeinheit 1 nicht benötigt. Werkzeug ist beim Aufbau und auch beim Abbau nicht nötig. Es fällt auch (regelmäßig) kein Müll an. Es können bei der Lagerung auch keine Teile abhanden kommen, die dann beim Aufbau gesucht werden müssen. Alle Teile sind miteinander verbunden. Im Falle eines Defekts eines Wandabschnittes kann dieser eine ausgetauscht werden.

Die Tascheneinheiten 40 sind ebenfalls einstückig ausgebildet und können für die Lagerung separat gestapelt werden.

Figuren 9 und 10 zeigen weitere Schritte bei der Überführung der Transportboxeinheit 1 in die Transportstellung. Dabei ist in Figur 9 der Innenraum 4 zu erkennen, der nach unten durch die Bodenwand 15 mit den Wandabschnitten 25 und 30 begrenzt wird. Die beiden Wandabschnitte 24 und 29 sind hier jeweils etwa rechtwinklig zu den Längsseitenwänden 11, 13 ausgerichtet. Dadurch sind hier die Oberseiten der Verschlusseinheiten 16 und die Rückseiten der Verschlusseinheiten 17 zu erkennen.

Figur 10 zeigt den Zustand nach dem Umklappen der Wandeinheit 24 um 180°, sodass die Verschlusseinheiten 17 nun von oben erkennbar sind. Durch Umklappen des Wandabschnitts 29 geraten die Verschlusseinheiten 16 passgenau mit den Verschlusseinheiten 17 in Kontakt. In einfachen Ausgestaltungen sind die Verschlusseinheiten 16 und 17 und die Verbindungselemente 18, 19 jeweils als Klettverschlüsse ausgeführt, sodass ein einfaches Verschließen und Öffnen ermöglicht wird.

Insgesamt ermöglicht die Erfindung eine einfache, zeitsparende und kostengünstige Mehrwegverpackung für den Transport von Fahrradkomponenten 100 und insbesondere von Laufrädern 101, 102 als Fahrradkomponenten 100. Dadurch kann eine hohe Anzahl von Laufrädern von Fahrrädern von dem Hersteller der Laufräder zu dem Fahrradhersteller geliefert werden. Der Aufbau und die Befüllung der Transportboxeinheit 1 mit den Fahrradkomponenten 100 ist einfach und schnell zu erledigen. Ebenso können die einzelnen Fahrradkomponenten 100 schnell und zuverlässig und beschädigungsfrei ausgepackt werden. Zur Zwischenlagerung auch einer Vielzahl von Transportboxeinheiten 1 und zugehörigen Tascheneinheiten 40 kann die Transportboxeinheit 1 einfach und unkompliziert zusammengeklappt werden und benötigt dann nur noch sehr wenig Raum.

Dadurch kann eine hohe Anzahl von Transportboxeinheiten 1 kostengünstig zwischengelagert werden, bis sich ein Rücktransport lohnt. Durch den geringen Platzbedarf entstehen nur geringe Kosten für den notwendigen Raum. Eingespart werden kann auch der Lagerraum für das bislang erforderliche Einweg-Verpackungsmaterial. Außerdem können Dokumentationspflichten reduziert werden. Auch eine Reduktion der Kosten für die Entsorgung ist möglich.

Die Transportboxeinheit 1 kann an die Größe unterschiedlicher Fahrradkomponenten 100 und insbesondere unterschiedlich großer Laufräder 101, 102 angepasst werden. Den Transport ist mit montierten Reifen oder auch ohne montierte Reifen möglich. Der Transport ist auf Europaletten möglich, was die Kosten noch weiter reduziert.

**Bezugszeichenliste:**

| | | | |
|---|---|---|---|
| 1 | Transportboxeinheit | 28 | Wandabschnitt (11) |
| 2 | Lagerstellung | 29 | Wandabschnitt (von 14) |
| 3 | Transportstellung | 30 | Wandabschnitt (von 15) |
| 4 | Aufnahmeraum | 31 | Breite (von 24, 30) |
| 5 | Längsende | 32 | Breite (von 25, 29) |
| 6 | Längsende | 33 | Höhe |
| 7 | oberes Ende, Querende | 34 | Griff |
| 8 | unteres Ende, Querende | 35 | gelenkige Verbindung, Klebestreifen |
| 10 | Wandeinheit, Querseitenwand | | |
| | | 36 | Dokumententasche |
| 11 | Wandeinheit, Längsseitenwand | 37 | Höhe |
| | | 40 | Tascheneinheit |
| 12 | Wandeinheit, Querseitenwand | 41 | Taschenkammer |
| | | 42 | Taschenwandung |
| 13 | Wandeinheit, Längsseitenwand | 43 | Taschenwandung |
| | | 45 | Aufnahmefach |
| 14 | Wandeinheit, Deckenwand | 46 | Naht |
| 15 | Wandeinheit, Bodenwand | 47 | Lasche |
| 16 | Verschlusseinheit, Klettverschluss | 50 | Transportsystem |
| | | 100 | Fahrradkomponente |
| 17 | Verschlusseinheit, Klettverschluss | 101 | Rad, Vorderrad |
| | | 102 | Rad, Hinterrad |
| 18 | Verbindungselement, Zusatzband | 103 | Rahmen |
| | | 104 | Gabel, Federgabel |
| 19 | Verbindungselement | 105 | Hinterraddämpfer |
| 20 | Naht | 107 | Sattel |
| 21 | Wandabschnitt (von 10) | 108 | Nabe |
| 22 | Wandabschnitt (von 10) | 109 | Speiche |
| 23 | Wandabschnitt (13) | 110 | Felge |
| 24 | Wandabschnitt (von 14) | 111 | Ritzeleinrichtung |
| 25 | Wandabschnitt (von 15) | 112 | Tretkurbel |
| 26 | Wandabschnitt (von 12) | 200 | Fahrrad |
| 27 | Wandabschnitt (von 12) | | |

## Patentansprüche

1. Transportsystem (50) für Fahrradkomponenten (100)
umfassend eine Transportboxeinheit (1) und eine Mehrzahl von Tascheneinheiten (40) zur Aufnahme von Fahrradkomponenten (100),
wobei die Transportboxeinheit (1) mehrere Wandabschnitte (21-30) umfasst, welche in einer Transportstellung (3) Wandeinheiten (10-15) bilden, die einen Aufnahmeraum (4) begrenzen,
wobei in dem Aufnahmeraum (4) Fahrradkomponenten (1) in benachbart zueinander angeordneten Tascheneinheiten (40) aufnehmbar sind,
und wobei die Transportboxeinheit (1) und die Tascheneinheiten (40) jeweils in eine flache und stapelfähige Lagerstellung (2) überführbar sind,
wobei jeder Wandabschnitt (21-30) mit wenigstens einem anderen Wandabschnitt (21-30) gelenkig verbunden ist, sodass in der Lagerstellung (2) mehrere Wandabschnitte (21, 22, 23, 24, 29, 29) flächig aneinander anliegen,
**dadurch gekennzeichnet,**
**dass** in der Lagerstellung (2) die an der Längsseitenwand (11) angebrachten Wandabschnitte (29, 30) für die Deckenwand (14) und die Bodenwand (15) nach hinten umgeklappt sind und an der Außenseite der Längsseitenwand dicht anliegen,
und **dass** ein Wandabschnitt (30) kürzer als der andere Wandabschnitt (29) ist und wobei beide Wandabschnitte (29, 30) zusammen einer Höhe (33) einer Seitenwand entsprechen.

2. Transportsystem (50) nach Anspruch 1, wobei jeweils eine Fahrradkomponente (100) in jeweils einer Taschenkammer (41) der Tascheneinheit (40) aufgenommen und vor direktem Kontakt mit einer anderen Fahrradkomponente (100) durch eine gepolsterte Taschenwandung (42, 43) der Tascheneinheit (40) geschützt ist.

3. Transportsystem (50) nach Anspruch 1 oder 2, wobei die Taschenkammer (41) der Tascheneinheit (40) wenigstens ein mehrlagiges Gewebe umfasst.

4. Transportsystem (50) nach einem der vorhergehenden Ansprüche, wobei in der Transportstellung (3) ein Wandabschnitt (28, 23) eine Längsseitenwand (11, 13) bildet
und/oder wobei in der Transportstellung (3) zwei gelenkig miteinander verbundene Wandabschnitte (21, 22; 26, 27) eine Querseitenwand (10, 12) bilden.

5. Transportsystem (50) nach einem der vorhergehenden Ansprüche, wobei die Längsseitenwand (11, 13) an beiden Längsenden (5, 6) jeweils mit einem Wandabschnitt (22, 26, 21, 27) einer Querseitenwand (10, 12) gelenkig verbunden ist.

6. Transportsystem (50) nach einem der vorhergehenden Ansprüche, wobei die Längsseitenwand (11, 13) an ihrem oberen Ende (7) mit einem Wandabschnitt (24, 29) gelenkig verbunden ist, der wenigstens einen Teil der Deckenwand (14) bildet
und/oder wobei die Längsseitenwand (11, 13) an ihrem unteren Ende (8) mit einem Wandabschnitt (25, 30) gelenkig verbunden ist, der wenigstens einen Teil der Bodenwand (15) bildet.

7. Transportsystem (50) nach einem der vorhergehenden Ansprüche, wobei die mit einer Längsseitenwand (11, 13) an ihren oberen und unteren Enden (7, 8) gelenkig verbundenen Wandabschnitte (24, 25; 29, 30) in der Lagerstellung (2) (nach hinten) umgeklappt und jeweils auf der Außenseite der Längsseitenwand (11, 13) anliegen.

8. Transportsystem (50) nach einem der vorhergehenden Ansprüche, wobei die mit einer Längsseitenwand (11, 13) an ihren oberen und unteren Enden (7, 8) gelenkig verbundenen Wandabschnitte (24, 25; 29, 30) sich in der (nach hinten umgeklappten) Lagerstellung (2) nicht überlappen und nicht aneinander anstoßen
und/oder wobei die mit einer Längsseitenwand (11, 13) an ihren oberen und unteren Enden (7, 8) gelenkig verbundenen Wandabschnitte (24, 25; 29, 30) in Querrichtung ungleich breit (31, 32) ausgebildet sind.

9. Transportsystem (50) nach einem der vorhergehenden Ansprüche, wobei sich der mit einer Längsseitenwand (11) an dem oberen Ende (7) gelenkig verbundene Wandabschnitt (24) in der Transportstellung (3) mit dem an dem oberen Ende (7) der anderen Längsseitenwand (13) gelenkig verbundenen Wandabschnitt (29) überlappt.

10. Transportsystem (50) nach einem der vorhergehenden Ansprüche, wobei in der Lagerstellung (2) in der Mitte der Längsseitenwand (11, 13) mittig zwischen den Längsenden (5,6) und den Querenden (7,8) der Längsseitenwand (11, 13) vier Wandabschnitte (23, 24, 28, 29) parallel zueinander angeordnet sind,
und/oder wobei in der Lagerstellung (3) an den Längsenden (5, 6) der Längsseitenwand (11, 13) sechs Wandabschnitte (21, 22, 23, 24, 28, 29) parallel aufeinander aufliegen.

11. Transportsystem (50) nach einem der vorhergehenden Ansprüche, wobei eine gelenkige Verbindung (35) zwischen zwei Wandabschnitten (21, 22) über einen verstärkten Klebestreifen zur Verfügung gestellt wird
und/oder wobei die Wandabschnitte (21-30) wenigstens teilweise aus einem Hohlkammermaterial bestehen.

12. Transportsystem (50) nach einem der vorhergehenden Ansprüche, wobei auf den Wandabschnitten (25, 30), die die Bodenwand (15) und die Deckenwand bilden, Verschlusseinheiten (16, 17) z.B. in Form von Klettverschlusseinheiten angebracht sind, um die beiden Wandabschnitte (25, 30) miteinander zu verbinden und wobei insbesondere die Verschlusseinheiten (16, 17) auf den Wandabschnitten (25, 30) festgenäht sind.

13. Transportsystem (50) nach einem der vorhergehenden Ansprüche, wobei zusätzliche Verbindungselemente (18, 19) in Form von z. B. Schließstreifen und Sicherungsstreifen auf Wandabschnitten angebracht sind.

14. Transportsystem (50) nach einem der vorhergehenden Ansprüche, wobei eine Höhe (33) einer Transportboxeinheit (1) in der Transportstellung weniger als 80 cm beträgt und wobei eine Höhe (37) einer Transportboxeinheit (1) in der Lagerstellung weniger als 10 cm beträgt
und/oder wobei zwei Transportboxeinheiten (1) in der Transportstellung (3) nebeneinander passgenau auf eine Europalette passen und wobei in der Lagerstellung (2) ein Stapel von zusammengeklappten Transportboxeinheiten (1) vollständig (und ohne Überstand) auf einer Europalette positionierbar ist.

15. Transportsystem (50) umfassend eine Transportboxeinheit (1) und eine Mehrzahl von in Tascheneinheiten (40) aufgenommenen Fahrradkomponenten (100),
wobei die Transportboxeinheit (1) mehrere Wandabschnitte (21-30) umfasst, welche in einer Transportstellung (3) Wandeinheiten (10-15) bilden, die einen Aufnahmeraum (4) begrenzen,
wobei in dem Aufnahmeraum (4) Fahrradkomponenten (1) in benachbart zueinander angeordneten Tascheneinheiten (40) aufgenommen sind,
und wobei die Transportboxeinheit (1) und die Tascheneinheiten (40) jeweils in eine flache und stapelfähige Lagerstellung (2) überführbar sind,
wobei jeder Wandabschnitt (21-30) mit wenigstens einem anderen Wandabschnitt (21-30) gelenkig verbunden ist, sodass in der Lagerstellung (2) mehrere Wandabschnitte (21, 22, 23, 24, 29, 29) flächig aneinander anliegen,
**dadurch gekennzeichnet,**
**dass** wobei in der Lagerstellung (2) die an der Längsseitenwand (11) angebrachten Wandabschnitte (29, 30) für die Deckenwand (14) und die Bodenwand (15) nach hinten umgeklappt sind und an der Außenseite der Längsseitenwand dicht anliegen,
und **dass** ein Wandabschnitt (30) kürzer als der andere Wandabschnitt (29) ist und wobei beide Wandabschnitte (29, 30) zusammen einer Höhe (33) einer Seitenwand entsprechen.
